# EUROPÄISCHE PATENTSCHRIFT

(11) **EP 0 324 817 B1**
(45) Veröffentlichungstag und Bekanntmachung des Hinweises auf die Patenterteilung: **12.08.1992**
(21) Anmeldenummer: 88905787.3
(22) Anmeldetag: 30.06.1988
(51) Int. Cl.: H01T 2/00, H01J 17/40

(54) **GASELEKTRONISCHER SCHALTER (PSEUDOFUNKENSCHALTER)**
GAZ ELECTRONIC SWITCH (PSEUDO-SPARK SWITCH)
COMMUTATEUR A GAZ ELECTRONIQUE (COMMUTATEUR A PSEUDO-ETINCELLE)

(30) Priorität: 30.06.1987 DE 3721529
(43) Veröffentlichungstag der Anmeldung: 26.07.1989
(73) Patentinhaber: CHRISTIANSEN, Jens, D-91054 Buckenhof (DE); FRANK, Klaus, D-91341 Röttenbach (DE); HARTMANN, Werner, D-91341 Röttenbach (DE); KOZLIK, Claudius, D-90451 Nürnberg (DE)
(72) Erfinder: CHRISTIANSEN, Jens, D-91054 Buckenhof (DE); FRANK, Klaus, D-91341 Röttenbach (DE); HARTMANN, Werner, D-91341 Röttenbach (DE); KOZLIK, Claudius, D-90451 Nürnberg (DE)
(74) Vertreter: Twelmeier, Ulrich, Dipl.Phys.
(86) Internationale Anmeldenummer: EP8800574
(87) Internationale Veröffentlichungsnummer: WO8900354

(56) Entgegenhaltungen:
- DE-A- 2 804 393
- Journal of Physics E. Scientific Instruments, Vol. 19, No. 6, June 1986, The Institute of Physics, (Bristol, GB), G. Mechtersheimer et al.: "High repitition rate, fast current rise, pseudo-spark switch", pages 466-470, see the whole document
- Nuclear Instruments & Methods in Physics Research vol. 205, No 1/2, Januari 1983, North-Holland Publishing Company, (Amsterdam, NL), D. Bloess et al.: "The triggered pseudo-spark chamber as a fast switch and as a high-intensity beam source", pages 173-184, see the whole document

## Beschreibung

Die Erfindung betrifft einen gaselektronischen Schalter mit einer Gasentladungskammer, in der zwei Metall-Elektroden, nämlich eine Kathode und eine Anode in einem Abstand (d) voneinander angeordnet sind, wobei die Elektroden durch eine elektrisch isolierende Wand der Gasentladungskammer aus keramischem Material oder aus Glas voneinander getrennt sind und die Kathode mit einem Loch versehen ist und die Elektroden durch eine dichte, metall-keramische Verbindung oder Verschmelzung mit der isolierenden Wand verbunden sind und sich in der Gasentladungskammer eine ionisierbare Niederdruck-Gasfüllung unter einem solchen Druck p befindet, dass das Produkt p x d so bemessen ist, dass die Zündung einer Gasentladung zwischen den Elektroden bei einer an dieser angelegten Spannung erfolgt, welche in jenem Zweig der Kennlinie der Zündspannung in Abhängigkeit vom Druck liegt, in welcher die Zündspannung mit steigendem Druck fällt.

Die Erfindung betrifft auch ein Verfahren zum Betreiben eine derartigen Schalters.

Ein solcher Schalter ist in der DE-A-28 04 393 offenbart. In diesem Schalter werden Elektronen bzw. Ionen in einem Entladungsgefäß erzeugt, das im Abstand voneinander angeordnete Metallelektroden aufweist. Diese Metallelektroden sind durch eine sie umgebende Isolierwand gehalten und weisen einen Gasentladungskanal auf, der von fluchtenden Öffnungen in diesen Elektroden gebildet wird. In dieses Entladungsgefäß wird eine ionisierbare Gasfüllung eingebracht, die nach der Lehre der DE-A-28 04 393 so bemessen ist, dass das Produkt aus dem Elektrodenabstand (d) und dem Gasdruck (p) in der Größenanordnung von 130 Pamm (Pascal) mm oder weniger beträgt. Die schnelle funkenähnliche Gasentladung, die sich ergibt, wenn ein solcher Schalter getriggert wird, oder die sich spontan ergibt, sobald die Durchbruchspannung überschritten wird, ist in der Literatur als Pseudofunken-Gasentladung bekannt (D. BLOESS et al: "The triggered speudospark chamber as a fast switch and as a high - intensity beam source" - Nuclear Instruments & Methods in Physics Research, Band 205, Nr. 1/2, Januar 1983, North-Holland Publish Co, Amsterdam NL). Sie tritt in Erweiterung des in der DE-A-28 04 393 festgelegten p x d-Bereiches bei Werten von p x d auf, die eine fallende Zündspannungs-Druckcharakteristik bei steigendem Druck aufweisen. Dieser Druckbereich entspricht in der für planparallele Elektroden üblichen Kennzeichnung dem "Durchbruch einer Gasentladung am linken Ast der Paschen-Kurve", wobei der linke Ast anschließt an das Minimum in der Kennlinie, die die Durchbruchspannung als Funktion von p x d beschreibt. Im Rahmen dieser Patentschrift wollen wir unter Pseudofunken alle Gasentladungen verstehen, die bei Drücken spontan zünden, die bei einem gegebenen Schalter kleiner sind als jener Druck, der das Minimum in der Gasdruck-Zündspannung-Kennlinie des Systems beschreibt. Als Plattenabstand (d) wollen wir den Abstand zwischen Kathode und Anode in der Nähe ihres Loches verstehen, das den Pseudofunken-Charakter der Gasentladung bestimmt und das in der Kathode vorgesehen sein muss und in der Anode vorgesehen sein kann.

In der Literatur existieren zahlreiche Abhandlungen über Eigenschaften und Betrieb von Pseudofunkenkammern und Pseudofunkenschaltern, -siche auch D.BLOESS, a.a.O.. Im allgemeinen ist ihre isolierende Wand so angebracht, dass sie senkrecht auf den Elektroden steht (Fig. 1) und ihre Länge gleich dem Elektrodenabstand ist. Die veröffentlichten Untersuchungen sind bisher fast ausschließlich für wissenschaftliche Zwecke durchgeführt worden, so dass die Lebensdauer und die Existenz eines dauernd mit Gas gefüllten Schalters nicht von Bedeutung war.

Aufgabe der Erfindung ist es, einen Pseudofunkenschalter zu schaffen, der eine für die gewerbliche Anwendung hinreichend lange Lebensdauer bei vielen Schaltvorgängen aufweist und bei dem möglichst keine spontanen, unerwünschten Durchschläge auftreten.

Diese Aufgabe wird gelöst durch einen Schalter mit den im Anspruch 1 angegebenen Merkmalen. Vorteilhafte Weiterbildungen der Erfindung sind Gegenstand der Unteransprüche.

Für die isolierende Wand des erfindungsgemäßen Schalters wird Glas oder ein keramischer Werkstoff verwendet und mit den Elektroden so verbunden, dass keine nennenswerte Gasabgabe an das System beim Betrieb des Schalters erfolgen kann. Die Erfindung stellt sicher, dass Metalldampf, der seinen Ursprung im wesentlichen an den Elektroden in der Nähe der Löcher in der Kathode und ggfs. in der Anode hat, an seiner Diffusion zur Isolatorwand und am Niederschlagen auf ihr gehindert wird. Dieser Diffusionsbehinderung dienen insbesondere die im Patentanspruch 9 aufgeführten Schirme. Trotz solcher Schirme könnte bei Langzeitbetrieb des Schalters noch diffundierender Metalldampf sich an den Isolatoren niederschlagen und zu einer leitenden Brücke führen, wenn dem nicht die im Patentanspruch 1 angegebene Erfindung begegnete, indem sie dafür sorgt, dass der Niederschlagsbereich, der im wesentlichen in der Verlängerung des Diffusionsweges auftritt, unterbrochen wird durch eine geschützte Zone der isolierenden Wand zwischen Kathode und Anode. Dieses wird erreicht, indem die Elektrodenform so ausgebildet wird, dass die Berührungslinien zwischen den Elektroden und dem Isolator hinter engen schlitzartigen Vertiefungen so versteckt werden, dass das elektrische Feld nur noch geringfügig durch diese Schlitze hindurchgreifen kann. Dadurch wird dort die Anfachung einer Entladung selbst bei geringfügiger Bedampfung der Isolatorwand weitgehend unterdrückt.
Figur 1 zeigt schematisch die Grundelemente einer Gasentladungskammer für eine Pseudofunken-Gasentladung, wie sie sich aus dem Stand der Technik ergibt,
Figur 2 zeigt schematisch eine erfindungsgemäße Gasentladungskammer mit den zugehörigen Elektroden,
Figur 3 zeigt ein zweites Ausführungsbeispiel einer Gasentladungskammer im Längsschnitt mit einer gegenüber dem in Fig. 2 dargestellten Beispiel abgewandelten Elektrodenanordnung,
Figur 4 zeigt für eine Gasentladungskammer, wie sie in Fig. 2 dargestellt ist, eine abgewandelte Ausbildung von Anode und Kathode, jeweils mit mehreren Löchern,
Figur 5 ist ein Schaltbild, welches den Einsatz eines erfindungsgemäßen Schalters zur Ableitung von Überspannungen aus einem elektrischen Netzwerk zeigt,
Figur 6 zeigt eine Abwandlung des in Fig. 2 dargestellten Ausführungsbeispieles mit Hilfselektroden zwischen Kathode und Anode,
Figur 7 zeigt eine Abwandlung der in Fig. 6 dargestellten Elektrodenanordnung, in welcher die zwischen Kathode und Anode vorgesehenen Hilfselektroden hohl ausgebildet sind,
Figur 8 zeigt eine Abwandlung der in Fig. 7 dargestellten Elektrodenanordnung, in welcher im Hohlraum der Hilfselektroden ein Abschirmblech angeordnet ist, und
Figur 9 zeigt schematisch die Anordnung mehrerer erfindungsgemäßer Schalter, die gemeinsam parallel mit dem Gas versorgt werden, in welchem die Gasentladung stattfindet.

### Wege zur Ausführung der Erfindung:

In den verschiedenen Ausführungsbeispielen sind gleiche oder einander entsprechende Teile mit übereinstimmenden Bezugszahlen bezeichnet.

Figur 1 zeigt den Grundaufbau eines Entladungsgefäßes mit einer Kathode 11 und einer Anode 12, welche plattenförmig ausgebildet sind und parallel zueinander im Abstand d angeordnet und durch eine ringförmige, isolierende Wand 9 gasdicht miteinander verbunden sind. In der Mitte der Kathode 11 befindet sich ein Loch 5, und diesem gegenüberliegend befindet sich in der Anode 12 ein weiteres Loch 8. Über Anschlußklemmen 50 und 51 wird an die Kathode und die Anode eine Spannung angelegt, die zwischen 5 kV und 50 kV, unter Umständen auch darunter oder darüber liegen kann, womit in dem durch die Löcher 5 und 8 gebildeten Gasentladungskanal bei entsprechend eingestelltem Gasdruck die Pseudofunken-Gasentladung stattfinden kann. Das Gas kann in einem die dargestellte Anordnung dicht umgebenden Gehäuse eingeschlossen sein.

In Figur 2 wird eine Realisierung der erfindungsgemäßen Anordnung von Elektroden und isolierender Wand gezeigt. Die Gasentladungskammer befindet sich in einem zylindrischen Gefäß, dessen elektrisch isolierende Wand 9 hintereinander aus mehreren Abschnitten 9a, 9b, 9c, 9d und 9e besteht. In der Gasentladungskammer befinden sich hintereinander eine Anode 12, eine Kathode 11, ein Schirm 15 und zwei Hilfselektroden 13 und 14, welche durch die verschiedenen Abschnitte der isolierenden Wand 9 voneinander getrennt und gasdicht mit ihr verbunden sind. Die Wand 9 besteht aus Glas oder einem keramischen Werkstoff. Die Anode 12 begrenzt die Entladungskammer am einen Ende. Die übrigen Elektroden sind durch die Wand 9 zwischen ihren Abschnitten 9a bis 9e radial nach aussen geführt.

Auf der Rückseite der Kathode 11 ist ein Metallkäfig 2 vorgesehen, dessen Hohlraum 7 durch Öffnungen 6 mit dem Kathoden-Hinterraum und durch ein Loch 5 mit dem Raum 1 zwischen Kathode 11 und Anode 12 in Verbindung steht. Auf der Rückseite der Anode 12 ist ebenfalls ein Metallkäfig vorgesehen, dessen Innenraum 23 durch ein Loch 8 mit dem Raum 1 zwischen Anode 12 und Kathode 11 verbunden ist. Auf der Rückwand des Anodenkäfigs befindet sich eine Hartmetallplatte 12c; entsprechend ist die hintere Hilfselektrode 14 im Mittelbereich aus einem Hartmetall. Die Hartmetallbestückung soll die durch das Auftreffen von Ladungsträgern besonders beanspruchten Elektrodenteile widerstandsfähig machen.

Das ganze System ist rotationssymmetrisch, wobei die Symmetrieachse 40 zugleich die Achse der zwei Löcher 5 und 8 in der Mitte der Kathode 11 bzw. der Anode 12 ist. Im Umgebungsbereich 11a bzw. 12a der Löcher 5 und 8 sind die Kathode 11 und die Anode 12 eben ausgebildet und bestehen aus einem Hartmetall während sie im Aussenbereich 11b bzw. 12b aus Kupfer oder aus einer Legierung mit niedrigerem, an den Wärmeausdehnungskoeffizienten der Wand 9 angenäherten Wärmeausdehnungskoeffizienten als Kupfer bestehen, z.B. aus COVAR. Nahe beim Abschnitt 9a der Wand 9 springen jedoch die Anode und die Kathode unter Bildung eines engen Ringspalts 3 zurück und führen erst in einigem Abstand von der Vorderseite der Elektroden aus der Gasentladungskammer heraus. Im Ringspalt 3 steht das elektrische Feld bei anliegender Spannung an Kathode 11 und Anode 12 des Schalters fast senkrecht auf den der Wand 9 zugewandten Oberflächen der Elektroden. Dies läßt sich bei einem engen Raumgebiet, wo der Ringspalt 3 schmaler ist als der Abstand d zwischen Anode 11 und Kathode 12 im Lochbereich 1 erreichen, da dann das elektrische Feld beim Eindringen in den Ringspalt 3 sehr stark reduziert auftritt. Auf diese Weise ist gewährleistet, dass in den Ringspalt 3 hinein praktisch keine Ladungsträgerbeschleunigung erfolgen kann, so dass der kritische Bereich an der Berührungslinie 4 zwischen Metall, Isolator 9a und Gas praktisch im feldfreien Raum verläuft, mithin nicht mehr wesentlicher Ausgangspunkt von Ladungsträgern sein kann. Dies ist gleichzeitig wichtig für die Unterdrückung möglicher Gleitentladungen, die bei Anliegen hoher Spannungen im Haltezustand des Schalters sich sonst auf der Isolator-Oberfläche ausbilden können und die als unerwünschte Durchschläge prinzipiell besonders leicht an diesen tripelpunktartigen Berührungslinien 4 entstehen.

Diese wichtige Maßnahme für die Langzeitstabilität von Pseudofunkenschaltern, insbesondere von Hochstromschaltern, wird am besten wirksam, wenn zwischen beiden Hauptelektroden (Kathode 11 und Anode 12) des Schalters und der isolierenden Wand 9a ein solcher enger Spalt 3 vorgesehen ist, so dass de facto die Elektrodendurchführungen durch die Wand 9 im Vergleich zu planparallelen Elektroden (Fig. 1) geometrisch zurückgesetzt sind. Ein wesentlicher Effekt im Sinne der Erfindung wird aber schon dadurch erreicht, dass nur bei einer der beiden Elektroden 11 oder 12 die Elektrodendurchführung zurückgesetzt wird, wie es der Patentanspruch 1 fordert.

Die bei einem Schaltvorgang ablaufende Gasentladung ist dadurch gekennzeichnet, dass ein Plasmastrahl nach dem Zünden des Schaltvorgangs in den hinter der Kathode 11 liegenden Raum läuft und auch dort unerwünschterweise die Wand 9 beleuchtet und durch Photoeffekt und durch Sputterprozesse Elektrodenmaterial in die Gasphase transportiert, so dass auch dor! Maßnahmen ratsam sind, um die Diffusion des Elektrodenmaterials an die Isolatorwand 9 zu behindern. Diesem Anliegen sind die Ansprüche 7 und 13 gewidmet. Demgemäß hat die in Fig. 2 dargestellte Anordnung einen Schirm 15, welcher einen Teil der Öffnungen 6 des Kathodenkäfigs 2 abschirmt, und die im Kathodenhinterraum liegende Glimmentladungselektrode 13 ist so gestaltet, dass sie ebenfalls zur Abschirmung der Öffnungen 6 des Kathodenkäfigs 2 beitragt. Im Ausführungsbeispiel gemäß Fig. 3 sind die Glimmentladungselektroden 13 und 14 mit zur Wand parallelen, sich teilweise überlappenden, ringförmigen Fortsätzen 16 und 17 versehen, die die Wand 9 abschirmen.

In ähnlicher Weise sind bei dem in Fig. 3 dargestellten Ausführungsbeispiel die Kathode 11 und die Anode 12 so gestaltet, dass die zwischen ihnen ablaufende Pseudofunkenentladung den Abschnitt 9a der Wand 9 nicht direkt beleuchten kann. Zu diesem Zweck hat die Kathode 11 einen zur Wand 9 parallelen ringförmigen Fortsatz 18, der in eine ringförmige Ausnehmung 18a der Anode 12 eintaucht.

Die Wechselwirkung des Plasmas mit den Wänden der Gasentladungskammer bewirkt insbesondere bei Hochstrombelastung eine allmähliche Verringerung des Gasdrucks (das Füllgas ist vorzugsweise Wasserstoff und/oder Deuterium) weil Ionen der Gasentladung in die Elektroden und in die isolierenden Wände 9a bis 9e diffundieren und weil der vorhandene Metalldampf eine Getterwirkung ausübt. Ausserdem können Wasserstoff und Deuterium durch Verunreinigungen im Elektrodenwerkstoff chemisch gebunden werden und auch durch eine verhältnismässig hohe Löslichkeit in Metallen wie Kupfer und Nickel verlorengehen. Es ist daher sinnvoll, eine hermetisch dichte, insbesondere eine abgeschmolzene Gasentladungskammer zu verwenden, in der eine Nachfüllung von verlorengegangenem Gas durch Maßnahmen erfolgen kann, die von aussen zu beeinflussen sind.

Hierzu dient der im Anspruch 11 aufgeführte Wasserstoffspeicher. In Fig. 2 ist ein solcher Wasserstoffspeicher 22 dargestellt. Er besteht aus einem zylindrischen Körper 22 aus einem Wasserstoff aufnehmenden Metall, z.B. aus Titan, welches in einer z.B. aus Nickel bestehenden, an den Enden offene Hülse 21 besteht, die durch eine elektrische Widerstandsheizung 19 beheizt wird. Der Speicher 22 wird auf einer Temperatur gehalten, bei welcher sich ein für die Pseudofunkenentladung geeigneter Gleichgewichtsdruck in der Gasfüllung einstellt. Im Falle eines Titanspeichers könnte diese Temperatur bei 600°C liegen. Der Speicher 22 ist in einer Kammer hinter der äußeren Glimmentladungselektrode 14 angeordnet; die Kammer ist durch Löcher 20 in der Glimmentladungselektrode 14 mit dem Kathoden-Hinterraum 10 verbunden, in welchem die Glimmentladung stattfindet.

Die Ansprüche 1 bis 15 befassen sich mit Ausführungsformen des Schalters, welche durch die Verwendung von zwei Hauptelektroden (Kathode 11 und Anode 12) mit jeweils einem Loch darin gekennzeichnet sind, wobei zwischen Anode und Kathode keine weiteren Elektroden angeordnet sind (vgl. Fig. 2, 3 und 4).

Die in den Ansprüchen 1 bis 11 beschriebenen Ausführungsformen von Schaltern erlauben es, auch im Langzeitbetrieb hohe Ströme bei hohen Schaltleistungen zu verarbeiten. Verwendet man in solchen Schaltern eine Kathode 11 und vorzugsweise auch eine Anode 12 mit mehreren Löchern 5, 24 bzw. 9, 25, wie in den Ansprüchen 16 bis 19 angegeben und in Fig. 4 dargestellt, dann kann man dadurch wirksam Zerstörungen, die eine Folge von so hohen Strömen sein könnten, optimal vermeiden. Die Folge dieser Maßnahme ist natürlich, dass bei Steigerung der Leistung in derartigen Schaltern nur bei großen Leistungen auftretende mögliche Schwachstellen erkennbar werden, die sonst nicht zum Tragen kämen.

Bei Hochleistungsschaltern, bei denen die Isolatoren auf die erfindungsgmäße Weise geschützt sind, ist der nächstanfällige Bereich des Schalters jener Elektrodenraum ist, in dem der den Schalterstrom tragende Elektronenstrom an der Kathode 11 ausgelöst wird. Es hat sich gezeigt, dass die Berührung des Plasmas im wesentlichen im Loch 5 auftritt und dass eine gewisse Fläche, je nach Spannung und Strom des Schaltvorganges, für die wesentliche Ladungsträgerbereitstellung verantwortlich ist. Typische Werte dazu sind z.B. Flächen der Elektronenauslösung in der Größenordnung von 1 cm² im Bereich des Loches 5 bei Stromstärken von typischerweise 10 kA. Die dadurch bestimmte Stromdichte ist direkt korreliert mit der Lebensdauer der Elektrodenoberflächen. Gemäß einer Weiterbildung der Erfindung ist deshalb zur Verlängerung der Stabilität der Elektroden und damit zur Erhöhung der Lebensdauer der Schalter vorgesehen, ein geeignetes Elektrodenmaterial zu wählen, wie es im Anspruch 8 angegeben ist, sowie Maßnahmen zu ergreifen, um die stromtragende Fläche des Schaltvorgangs zu erweitern. Dazu hat es sich gezeigt, dass die Pseudofunkenentladung auch dann im gewünschten Sinne stattfindet, wenn nicht nur ein Loch 5 in der Kathode 11 angebracht ist, sondern mehrere parallele Löcher 5, 24 wie in Fig. 4 dargestellt, wobei die Abstände dieser Löcher 5, 24 und ihre Durchmesser von der Größenordnung des Elektrodenabstandes (d) in der Nähe der Löcher 5, 24 sein sollten (abweichende Maße, nach oben und unten abweichend bis zum Faktor 5, sind noch zulässig). In diesem Fall wird die Entladung im allgemeinen zunächst an einem der Löcher 5, 24 ausgelöst, z.B. durch eine noch zu beschreibende Triggerung; sie breitet sich dann jedoch während des Schaltvorgangs selbständig auf den Bereich sämtlicher vorhandener Löcher 5, 24 aus. Auf diese Weise ist die Strombelastung in den Bereichen um die einzelnen Löcher 5, 24 herum stark reduziert, weil sich der Strom auf eine größere Fläche verteilt.

Die Ansprüche 5, 6, 12, 26 und 27 befassen sich mit verschiedenen Triggerverfahren zur Auslösung von Pseudofunkenentladungen und den dazu geeigneten Ausbildungen des Schalters. Sie gehen alle von der Injektion eines Plasmas bzw. von der Injektion von Ladungsträgern aus einer Niederdurck-Gasentladung (Glimmentladung) aus. Entsprechend Fig. 2 sind dazu hinter der kathode 11 zwei zusätzliche Elektroden 13 und 14 vorgesehen, von denen die der Kathode 11 benachbarte Elektrode 13 die Glimmentladungselektrode ist, die positiv oder negativ geschaltet sein, also als Kathode oder Anode des Grimmentladungssystems dienen kann. Von ihr fließt der wesentliche Glimmentladungsstrom zur gegenüberliegenden Elektrode 14, die sich im wesentlichen auf einem Potential in etwa auf der Höhe des Potentials der Kathode 11 des Schalters befindet (bzw. auf einer Potential ungefähr in Höhe des Potentials der Anode bei einer Weiterbildung des Schalters gemäß Anspruch 13, 14 und 15). Die Elektrode 13 ist also in einer solchen räumlichen Position, dass der Glimmentladungsstrom sich zur Kathode 11 des Schalters und zur gegenüberliegenden Elektrode 14, die sich ungefähr auf gleichen Potential wie die Kathode 11 befindet, verzweigen kann. Vorzugsweise wird die Stromverzweigung so vorgenommen, dass nur ein kleiner Teil des Glimmentladungsstroms in Richtung Kathode 11 des Schalters fließt, der dann durch die in den Ansprüchen 5, 6 und 12 bis 15 dargestellten Maßnahmen verstärkt wird. Um einen fluktuationsfreien Ablauf des Schaltvorgangs zu erreichen, ist es ratsam die Stromverzweigung so einzustellen, dass ein nennenswerter Dauerstrom in den Bereich des Lochs 5 der Kathode 11 gelangt. (Typische Werte für diesen Dauerstrom, die bei einer realen Anordnung gewählt werden können, liegen zwischen 10⁻⁷A und 10⁻⁵A). Dieser Ladungsträgerstrom, der in das Loch 5 der Kathode 11 des Schalters gelangt, bewirkt,dass hier ständig ein schwaches Untergrund-Plasma vorhanden ist. Dieses hat zur Folge, dass die stochastischen Fluktuationen beim Auslösen des Schaltvorgangs gering sind. Es muss gewissermaßen nicht auf das Elektron zum Auslösen der Pseudofunkenentladung gewartet werden, so dass die stochastisch stark fluktuierende Wartestatistik nicht zum Zuge kommt, wohl aber kleinere statistische Schwankungen auftreten, die abhängig sind von der Mächtigkeit des kontinuierlich vorhandenen Plasmas im Kathodenlochbereich. Das ständige Vorhandensein eines solchen Ladungsträgerstrom hat zur Folge, dass die Stärke des durch einen Triggervorgang zusätzlich injizierten Plasmas bzw. die Stärke eines durch gezielte photoelektrische Wechselwirkung durch Beleuchtung des Raums 7 hinter der Kathode 11 zusätzlich ausgelösten Plasmas gering gehalten werden kann. Analogerweise wird durch einen solchen ständigen Ladungsträgerstrom die Präzision des Auslösens des Schaltvorgangs bei Erreichen einer Überspannung im Falle der Ansprüche 25 bis 27 wesentlich verbessert.

Ein besonderer Vorteil des erfindungsgemäßen Schalters besteht auch darin, dass er sogar dann gezündet werden kann, wenn gemäß den Ansprüchen 13, 14 und 15 durch Umkehr der Polung die Kathode 11 zur Anode und die Anode 12 zur Kathode wird. Bei Thyratrons ist das nicht möglich.

Die Ansprüche 26 und 27 beschreiben ein neues Triggerverfahren des Pseudofunkenschalters. Es beruht darauf, dass die Auslösung des Schaltvorgangs durch das Überschreiten der Durchbruchsspannung in einem äußeren Schaltkreis erfolgt. Dies findet jedoch statt bei Anwesenheit der Gleichstrom-Glimmentladung, die durch die Löcher 6 in dem abgeschirmten Hohlraum 7 hinter der Kathode 11 (die im Beispiel des Anspruchs 13, 14 und 15 zur Anode wird) mit den Löchern 5 und 8 in den Hauptelektroden 11 und 12 des Pseudofunkenschalters in Wechselwirkung steht. In neuartiger Weise Weise tritt dabei in den durch die Löcher 5 und 8 definierten Kanal der erwähnte Ladungsträgerstrom ein, der den Durchbruchspunkt auf der Zündspannungskennlinie geringfügig absenkt, ausserdem jedoch die erwähnte Verringerung der statistischen Fluktuationen der Schaltverzögerung zur Folge hat, da stets eine große Zahl von Ladungsträgern im Beschleunigungsfeld des Schalters anwesend ist. Auch die Zuverlässigkeit des Schaltens wird in hohem Maße durch diesen Dunkelstrom verbessert. Hiermit erschließt der neue Schalter Anwendungsbereiche, bei denen in anderen Verfahren zur Ladungsträgererzeugung ganz wesentlich eine radioaktive Vorionisierung notwendig ist, nämlich:
1) Einsatz des Pseudofunkenschalters in einer Schaltkette von Marx-Generatoren (bisherige Triggermethode: durch Photostrom aus Hochleistungslasern, durch radioaktive Strahler zur Vorionisierung, und durch Spark-Gaps mit Inkaufnahme von hohen Jitterwerten.)
2) Einsatz des Pseudofunkenschalters in Überspannungsschaltern (sogenannte Überspannungsableiter). Handelsübliche Überspannungsableiter verwenden ebenfalls oft ein radioaktives Präparat zur Vorionisierung, um scharf triggern zu können.
3) Einsatz in Crowbar-Schaltern zum Schutz elektrischer Anlagen und Maschinen.
4) Verwendung als Impulsgenerator und Impulsformer (z.B. als Kleinschalter oder auch als Transferelement zur Übertragung elektrischer Energie in Pulse-Power-Anlagen).

Die Weiterbildung des Schalters gemäß Anspruch 25 eignet sich besonders zur Verwendung als Überspannungsableiter. Dabei kann durch äussere, im allgemeinen passive elektrische Maßnahmen der Löschvorgang des Schalters 30 (Fig. 5) so ausgeführt werden, dass für den gegen Überspannung zu schützenden Verbraucher eine durch das Triggern des Schalters vorgesehene Regelspannung definierbar wird. Fig. 5 erläutert den Einsatz des Schalters 30 für eine solche Anwendung. Die Spannung zwischen den Anschlußpunkten 26, 27 soll durch einen Strom-Bypass gesenkt werden, falls ein bestimmter Wert U der Spannung überschritten wird. Die Regulierung hört auf, sobald dieser Wert durch das Ansprechen des Schalters wieder unter die Spannung U abgesenkt wurde. Dies wird erreicht, indem z.B. ein RC-Glied 28, 29 zwischen den Schalter 30 und den Verbraucher (Anschlußpunkte 26 und 27) geschaltet wird (wobei die Kapazität C (28) parallel zum Schalter 30 liegt). Auf diese Weise wird bei Zündung des Schalters 30 der Kondensator 28 fast vollständig entladen. Nach kurzer Zeit löscht der Schalter 30. Er zündet erneut, falls nach Wiederanstieg der Spannung am gelöschten Schalter 30 die Spannung an den Anschlußpunkten 26, 27 des zu regulierenden Verbrauchers noch nicht genügend abgesenkt wurde. Er zündet nicht, falls die Absenkung der Spannung im gewünschten Maße stattgefunden hat. Andernfalls wiederholt sich das Spiel so häufig, bis die Spannung unter den vorgegebenen Wert abgesenkt ist.

Ein triggerbarer Marx-Generator kann so aufgebaut werden, dass von der Schalterkette in einem mehrstufigen Marx-Generator ein Schalter in der üblichen Weise getriggert wird, während die anderen hintereinander geschalteten Schalter durch Anwendung des Verfahrens gemäß Anspruch 26 oder 27 mit hoher Zeitschärfe zum Durchbruch gelangen.

Durch die erfindungsgemäße Verlängerung des Weges, auf dem längs der Oberfläche der isolierenden Wand 9 eine Gleitentladung ablaufen kann, lassen sich Schalter konstruieren, die bei sehr hohen Haltespannungen betrieben werden können. Eine technische Grenze wird je nach Füllgas erreicht zwischen etwa 50 und 100 kV. Zur Vermeidung von Instabilitäten ist nämlich der dazu notwendige Druck p möglichst groß zu wählen, was bei vorgegebener Haltespannung zu der Notwendigkeit führt, den Elektrodenabstand (d) möglichst klein zu wählen. Die technische Grenze wird dann durch die Feldemission von Elektronen im Bereich der Löcher 5, 8 gesetzt sowie durch die Tatsache, dass bei kleinen Abständen d zwischen Anode 12 und Kathode 11 und relativ großen Löchern 5, 8 darin Instabilitäten und Fluktuationen wegen der dann extrem steilen Zündspannungs-Kennlinie besonders leicht auftreten. Es ist daher von Vorteil, zwischen Kathode 11 und Anode 12 wie in den Figuren 6 bis 8 dargestellt Zwischenelektroden 31 (Fig. 6) bzw. 34 (Fig. 7 und 8) vorzusehen, die entweder freiflutend angeordnet oder ausserhalb der Gasentladungskammer mit Spannungsteilern verbunden sind, durch die im Falle dreier Zwischenelektroden z.B. die nachstehenden Potentiale an die Elektroden gelegt werden, bezogen auf das Potential der Kathode 11:

Durch diese Zwischenelektroden 31 bzw. 34, welche zweckmässigerweise parallel zur Kathode 11 und Anode 12 verlaufen, wird die Spannungsfestigkeit wesentlich erhöht. Der Druck kann bei gegebenem Abstand von Kathode 11 und Anode 12 über die Zwischenelektroden 31, 34 hinweg auch bei hohen Haltespannungen relativ hoch sein und die elektrische Feldstärke wird in den einzelnen Bereichen zwischen den Elektroden 11, 12, 31, 34 verhältnismäßig klein. Dies führt zu einer wesentlichen Erhöhung der Stabilität des Schaltsystems gegenüber Fluktuationen, zu einer Reduzierung des Gasverbrauchs und zu einer wesentlichen Reduzierung der Sputterrate des Elektrodenmaterials. Darüberhinaus ist auch die Anfälligkeit gegen Gleitentladungen längs der isolierenden Wand 9 wegen der Herabsetzung der Feldstärke stark vermindert. Ausführungsformen eines solchen Schalters sind Gegenstand der Ansprüche 20 und 21.

Im Falle des Anspruchs 20 sind die Zwischenelektroden 31 als parallele Platten zwischen Kathode 11 und Anode 12 in die isolierende Wand 9 eingebaut worden.

Im Falle des Anspruchs 21 ist bei den Zwischenelektroden 34 die im Anspruch 1 bzw. Anspruch 3 für die Anode 12 und die Kathode 11 gegebene technische Lehre verwirklicht, indem auch bei den Zwischenelektroden 34 die Verbindungslinien 33 zwischen den Zwischenelektroden 34, an denen Metall, Gas und Isolator 9 zusammenstoßen, durch einen Spalt 3a vor dem Eindringen des elektrischen Feldes, ausgehend von den jeweils gegenüberliegenden Elektroden, geschützt sind. Um dies zu erreichen, sind die Zwischenelektroden als hohle Scheiben ausgebildet, die nur in der Mitte ihres Umfangs einen ringförmigen Vorsprung haben, mit dem sie in der isolierenden Wand 9 gehalten werden.

In beiden Fällen haben natürlich die Zwischenelektroden 31 und 34 Löcher 32 bzw. 35, die fluchten und dadurch einen Kanal bilden, in welchem die Pseudofunkenentladung abläuft.

Der Hohlraum in den Zwischenelektroden 34, wie sie im Ausführungsbeispiel gemäß Fig. 7 dargestellt sind, ist im wesentlichen ein feldfreier Raum. In der Weiterbildung des Schalters, die Gegenstand des Anspruchs 22 ist und in Fig. 8 dargestellt ist, befindet sich in dem Hohlraum der Zwischenelektroden 34 ein Schirmblech 36, welches den geraden Weg zwischen der Kathode 11 und der Anode 12 unterbricht. Damit die Ladungsträger dennoch von der Anode zur Kathode gelangen können, darf das Schirmblech den Durchgang durch die jeweilige Zwischenelektrode 34 natürlich nicht vollständig versperren. Zweckmässigerweise sind deshalb abseits der Löcher 35 im Schirmblech 36 Löcher 37 vorgesehen, durch die hindurch die Ladungsträger auf einem Umweg zur Anode gelangen können. Der Vorteil dieser Maßnahme liegt darin, dass die Spannungsfestigkeit weiter erhöht wird. Weitere Vorteile liegen darin, dass die Energieverluste des Schalters geringer werden, weil die Elektronen nicht mehr so stark beschleunigt werden. Eine weitere positive Folge davon ist , dass weniger Röntgenstrahlung auftritt und weniger Schäden an den Teilen der Gasentladungskammer auftreten. Trotz der Schirmbleche 36 läuft eine Pseudofunkenentladung ab, weil das Plasma durch die seitlichen Löcher 37 in den Schirmblechen koppelt.

Die Weiterbildung gemäß den Ansprüchen 23 und 24, dargestellt in Fig. 9, trägt der Möglichkeit des Pseudofunkenschalters, in parallel geschalteten Systemen verwendet zu werden, Rechnung. Insbesondere wegen des weitgehend fluktuationsfreien Aufbaus der Gasentladung, welche durch die Triggerung mit einer Glimmentladung gewährleistet ist, können Pseudofunkenschalter parallel betrieben werden, wenn sie innerhalb eines nicht zu großen Zeitintervalls getriggert werden. Es hat sich gezeigt, dass dieses Zeitintervall von der Größenordnung des Impulsanstiegs des Schalters sein muss. In niederohmigen Systemen liegen die Anstiegszeiten des Schaltimpulses in der Größenordnung 10⁻⁸s, so dass bei einer zeitlichen Fluktuation des Sehaltvorgangs in der Größenordnung von 1 bis 2 ns, wie sie für die Schalter realistisch sind, ein Parallelschalten von mehreren Schaltern im Betrieb möglich ist. Auf diese Weise lassen sich großflächige Schaltarrangements aufbauen, die überdies extrem niederinduktiv sind und bei denen eine Stromverteilung auf parallelgeschaltete Systems vorgenommen werden kann, was zu einer Begrenzung der Belastung der einzlenen Schaltteile führt. Notwendig für einen langzeitigen Betrieb solcher Systeme ist jedoch, dass bei vorgegebenen geometrischen Dimensionen der Schalter der Gesamtgasdruck in allen Systemen gleich gehalten werden muss. Wegen des Gasverbrauchs empfiehlt es sich daher, die Schalter 42 kommunizierend an ein gemeinsames Rohrleitungssystem 43 anzuschließen, über welches sie mit einem gemeinsamen Gasspeicher 44 verbunden sind, von dem aus sie, vorzugsweise mit Unterstützung durch einen Druckregler, mit dem Gas versorgt werden.

## Patentansprüche

1. Gaselektronischer Schalter mit einer Gasentladungskammer, in der zwei Metall-Elektroden, nämlich eine Kathode (11) und eine Anode (12), in einem Abstand (d) voneinander angeordnet sind, wobei die Elektroden (11, 12) durch eine elektrisch isolierende Wand (9a) der Gasentladungskammer aus keramischem Material oder aus Glas voneinander getrennt sind und die Kathode (11) mit einem Loch (5) versehen ist und die Elektroden (11, 12) durch eine dichte, metall-keramische Verbindung oder Verschmelzung mit der isolierenden Wand (9a) verbunden sind und sich in der Gasentladungskammer eine ionisierbare Niederdruck-Gasfüllung unter einem solchen Druck p befindet, dass das Produkt p x d so bemessen ist, dass die Zündung einer Gasentladung zwischen den Elektroden (11, 12) bei einer an diese angelegten Spannung erfolgt, welche in jenem Zweig der Kennlinie der Zündspannung in Abhängigkeit vom Druck liegt, in welcher die Zündspannung mit steigendem Druck fällt, dadurch gekennzeichnet, dass für wenigstens eine der beiden Elektroden (11, 12) die Verbindungslinien (4), an denen die jeweilige Elektrode (11, 12) das Gas und die isolierende Wand (9a) zusammentreffen, von der jeweils gegenüberliegenden Elektrode (12, 11) einen größeren Mindestabstand aufweisen als (d) mit der Maßgabe, dass die betreffende Elektrode (11, 12) von der isolierenden Wand (9a) durch einen Spalt (3) getrennt ist, dessen Breite kleiner als (d) ist.

2. Schalter nach Anspruch 1, dadurch gekennzeichnet, dass in der Anode (12) ein dem Loch (5) in der Kathode (11) gegenüberliegendes Loch (8) vorgesehen ist.

3. Schalter nach Anspruch 1 oder 2, dadurch gekennzeichnet, dass sowohl für die Kathode (11) als auch für die Anode (12) die Verbindunglinien (4) an denen das Metall der jeweiligen Elektrode (11, 12), das Gas und die isolierende Wand (9a) zusammentreffen, von der jeweiligen Gegenelektrode (12, 11) einen größeren Mindestabstand aufweisen, als (d) mit der mit der Maßgabe, dass die Elektroden (11, 12) von der isolierenden Wand (9a) durch einen Spalt (3) getrennt sind, dessen Breite kleiner als (d) ist.

4. Schalter nach einem der vorstehenden Ansprüche, dadurch gekennzeichnet, dass der Spalt (3) wesentlich kleiner als (d), vorzugsweise kleiner als 1 mm, am besten so klein wie technisch möglich ist.

5. Schalter nach Anspruch 1, dadurch gekennzeichnet, dass im Raum hinter der Kathode (11) ein Käfig in Gestalt eines von einer metallischen Wand (2) umgebenen Hohlraums (7) vorgesehen ist, der Öffnungen (5, 6) hat, zu der ausser dem Loch (5) in der Kathode (11) wenigstens eine weitere, den Hohlraum (7) mit dem Kathoden-Hinterraum verbindende Öffnung (6) gehört, dass im Kathoden-Hinterraum zwei weitere Elektroden (13, 14) angeordnet und in der Weise beschaltet sind, dass zwischen Ihnen eine Niederdruck-Gasentladung (10) brennen kann, so dass im Wartezustand des Schalters, also vor der Zündung des Pseudofunkens zwischen der Kathode (11) und der Anode (12), ein kleiner Teilstrom von Ladungsträgern aus der Niederdruck-Gasentladung durch den Hohlraum (7) und durch das Loch (5) in der Kathode (11) zur Anode (12) fließt.

6. Schalter nach Anspruch 5, dadurch gekennzeichnet, dass die zusätzlichen Elektroden (13, 14) so beschaltet sind, dass zwischen ihnen während des Betriebs des Schalters ständig eine Niederdruck-Gasentladung (10) brennt.

7. Schalter nach Anspruch 5, dadurch gekennzeichnet, dass die weiteren Öffnungen (6) in der Wand (2) des als Käfig ausgebildeten Hohlraums (7) hinter der Kathode (11) durch Metallschirme (15) oder durch die zusätzlichen Elektroden (13, 14) im Kathoden-Hinterraum so abgeschirmt sind, dass die isolierende Wand (9b, 9c, 9d, 9e) der Gasentladungskammer aus dem Innern des Hohlraums (7) heraus nicht auf geradem Weg erreicht werden kann.

8. Schalter nach einem der Ansprüche 1 und 5 bis 7, dadurch gekennzeichnet, dass zumindest die durch die Gasentladung besonders beanspruchten Teile der Elektroden (11 bis 14), der Metallschirme (15) und der Wand (2) des Hohlraums (7) hinter der Kathode (11) sowie die Rückwand des Kathoden-Hinterraums und ggfs. auch die Rückwand des Anoden-Hinterraums aus einem Hartmetall wie z.B. Wolfram, Tantal, Molybdän oder aus Legierungen, die diese Metall enthalten, oder aus einem Chrom-Kupfer-Verbundwerkstoff gefertigt sind.

9. Schalter nach Anspruch 1, dadurch gekennzeichnet, dass an der Kathode (11) und/oder an der Anode (12) ein oder mehrere metallische Schirme 18 derart angebracht sind, dass das Licht aus der zwischen der Kathode (11) und der Anode (12) im Bereich zwischen ihren Öffnungen (5, 8) brennenden Gasentladung nicht auf direkten Wege zu der die Gasentladungskammer umgebenden isolierenden Wand (9a) gelangen kann.

10. Schalter nach Anspruch 5, dadurch gekennzeichnet, dass zwischen der isolierenden Wand (9a-9e) der Gasentladungskammer und den zusätzlichen Elektroden (13, 14), zwischen denen eine zur Triggerung des Pseudofunkens vorgesehene Gleichstrom-Glimmentladung brennt, Schirme (15, 16, 17) so angeordnet sind, dass das Plasma der Glimmentladung die isolierende Wand (9a-9e) auf geradem Wege im wesentlichen nicht beleuchten kann.

11. Schalter nach einem der vorstehenden Ansprüche, dadurch gekennzeichnet, dass die Gasfüllung aus Wasserstoff oder aus schwerem Wasserstoff (Deuterium) oder aus einer Mischung dieser beiden Gase besteht, dass ein Wasserstoffspeicher in Gestalt eines adsorptiven Metallspeichers (22) vorgesehen ist, der beispielsweise aus Titan, Zirkon und/oder Palladium oder aus einem anderen Metall oder aus einer Metallegierung besteht, welche zur adsorptiven Aufnahme von Wasserstoff und zur anschließenden Freisetzung von Wasserstoff durch Wärmezufuhr zum Speicher geeignet ist, und dass eine Heizung (19, 21) und ein auf die Heizung einwirkender Druckregler vorgesehen sind, so dass.der Druck der Gasfüllung in der Gasentladungskammer auf einen vorgegebenen Wert eingeregelt werden kann.

12. Schalter nach Anspruch 5 und vorzugsweise nach einem weiteren der vorstehenden Ansprüche, dadurch gekennzeichnet, dass eine impulsförmig betreibbare Spannungsquelle vorgesehen ist, die entweder mit den zusätzlichen Elektroden (13, 14), zwischen denen die zur Zündung des Pseudofunkens verwendete Niederdruck-Gasentladung brennt, oder mit Hilfselektroden verbunden ist, die im Kathodenhinterraum angeordnet sind und auf die zwischen den zusätzlichen Elektroden (13, 14) brennende Niederdruck-Gasentladung so einwirken, dass die Injektion von Ladungsträgern aus dieser Niederdruck-Gasentladung in den Hohlraum (7) hinter der Kathode (11) zur Zündung des Pseudofunkens impulsartig verstärkt wird.

13. Schalter nach Anspruch 5 und vorzugsweise nach einem weiteren der vorstehenden Ansprüche, dadurch gekennzeichnet, dass hinter der Anode (12) ein Käfig in Gestalt eines von einer metallischen Wand umgebenen Hohlraums (23) vorgesehen ist.

14. Schalter nach Anspruch 13, dadurch gekennzeichnet, dass der Hohlraum (23) hinter der Anode (12) von ähnlicher Größe wie der Hohlraum (7) hinter der Kathode (11) ist.

15. Schalter nach Anspruch 13 oder 14, dadurch gekennzeichnet, dass Schaltmittel zum Vertauschen der Polarität von Kathode (11) und Anode (12) vorgesehen sind.

16. Schalter nach Anspruch 5 und vorzugsweise nach einem weiteren der vorstehenden Ansprüche, dadurch gekennzeichnet, dass die Kathode (11) mit mehreren Löchern (24) versehen ist, und dass jedes dieser Löcher (24) in einen hinter der Kathode vorgesehenen, von einer metallischen Wand (2) umgebenen Hohlraum (7) mündet, in dem wenigstens eine weitere den Hohlraum (7) mit dem Kathoden-Hinterraum verbindende Öffnung (6) vorgesehen ist.

17. Schalter nach Anspruch 16, dadurch gekennzeichnet, dass die Löcher (24) in der Rathode (11) in einen gemeinsamen Hohlraum (7) hinter der Kathode (11) münden.

18. Schalter nach Anspruch 16 oder 17, dadurch gekennzeichnet, dass in der Anode eine entsprechende Anzahl von Löchern (8, 25) wie in der Kathode (11) vorgesehen ist, welche den Löchern (5, 24) in der Kathode (11) fluchtend gegenüberliegen.

19. Schalter nach Anspruch 16, 17 oder 18, dadurch gekennzeichnet, dass er eine die Rathode (11) und die Anode (12) im rechten Winkel durchsetzende Symmetrieachse (40) hat und dass die Löcher (5, 24; 8, 25) in der Kathode (11) und ggfs. in der Anode (12) symmetrisch in Bezug auf die Symmetrieachse (40) angeordnet sind.

20. Schalter nach einem der vorstehenden Ansprüche, dadurch gekennzeichnet, dass zur Erhöhung seiner Spannungsfestigkeit zwischen der Anode (12) und der Kathode (11) von diesen elektrisch isoliert eine oder mehrere Zwischenelektroden (31 und 34) vorgesehen sind, die mit dem Loch (5) und ggfs. mit den weiteren Löchern (24) in der Kathode (11) fluchtende Löcher (32) haben.

21. Schalter nach Anspruch 20, dadurch gekennzeichnet, dass wenigstens eine der Zwischenelektroden (34) so ausgebildet und angeordnet ist, dass die Verbindungslinien (33) dieser Zwischenelektroden, an denen das Metall der Zwischenelektrode (34) das Gas und die isolierende Wand (9) der Gasentladungskammer zusammentreffen, von der jeweils benachbarten Elektrode (11 oder 12 oder 34) einen größeren Mindestabstand aufweisen als der Abstand zwischen der Zwischenelektrode (34) und der betrachteten benachbarten Elektrode (11 oder 12 oder 34) im Bereich ihrer Löcher (5, 8, 35) mit der Maßgabe, dass die Zwischenelektroden (34) von der isolierenden Wand (9) durch einen Spalt (3a) getrennt sind, dessen Breite kleiner als dieser genannte Abstand ist.

22. Schalter nach Anspruch 21, dadurch gekennzeichnet, dass die Zwischenelektroden (34) hohl sind und in ihrem Hohlraum ein Schirmblech (36) haben, welches den geraden Weg zwischen der Kathode (11) und der Anode (12) unterbricht und die von der Kathode (11) zur Anode (12) fließenden Ladungsträger stattdessen auf einen Umweg zwingt.

23. Schalter nach einem der vorstehenden Ansprüche, dadurch gekennzeichnet, dass die Gasentladungskammer einen Einlaß (41) zum Zuführen des Füllgases von aussen hat.

24. Eine aus mehreren Schaltern gemäß Anspruch 23 gebildete Anordnung, in welcher die Schalter (42) durch Rohrleitungen (43) parallel miteinander verbunden sind, welche ferner mit einem Gasspeicher (44) verbunden sind.

25. Verwendung eines Schalters gemäß einem der Ansprüche 1 bis 27 als Überspannungsableiter in einem elektrischen Netzwerk, mit welchem er in der Weise verbunden ist, dass er bei Überschreiten einer vorgegebenen Spannung zwischen zwei Anschlußpunkten (26, 27) des Netzwerks zündet und solange aus diesem Netzwerk Energie ableitet, bis diese vorgegebene Spannung unterschritten wird, dadurch-gekennzeichnet, dass zwischen dem Schalter (30) und dem Netzwerk elektrische Bauelemente, insbesondere ein RC-Glied (28, 29), liegen, welche die vorgegebene Spannung zwischen den Anschlußpunkten (26 und 27) an die Zündspannung des Schalters (30) anpassen.

26. Verfahren zum Betreiben eines Schalters nach Anspruch 5 und vorzugsweise nach einem weiteren der Ansprüche 6 bis 25, dadurch gekennzeichnet, dass aus der zwischen den zusätzlichen Elektroden (13) und (14) dauernd brennenden Niederdruck-Gleichstromglimmentladung ständig ein geringfügiger Ladungsträgerstrom, der für sich allein zur Zündung des Pseudofunkens noch nicht ausreicht, zur Anode (12) geführt wird, und dass der Pseudofunken dadurch gezündet wird, dass die Spannung zwischen der Kathode (11) und der Anode (12) durch Einwirkung von aussen erhöht wird, so dass die Durchbruchsspannung überschritten wird.

27. Verfahren nach Anspruch 26, dadurch gekennzeichnet, dass die Spannung zwischen der Kathode (11) und der Anode (12) durch Schaltimpulse im Schaltkreis des Schalters erhöht wird.

## Claims

1. A gas-electronic switch having a gas discharge chamber, which contains two metal electrodes, namely, a cathode (11) and an anode (12), which are spaced a distance (d) aparat and are separated from each other by an electrically insulating wall (9a) of the gas discharge chamber made of ceramic material or glass, wherein the cathode (11) has a hole (5) and the electrodes (11, 12) are joined to the insulating wall (9a) by a tight metal-ceramic joint or fused joint, and wherein the gas discharge chamber is filled with an ionizable low-pressure gas under such a pressure p that the product p x d has such a value that a gas discharge between the electrodes (11, 12) will be fired in response to a voltage applied thereto which is disposed in that branch of the firing voltage vs. pressure characteristic in which the firing voltage decreases as the pressure rises, characterized in that for at least one of the two electrodes (11, 12) the lines of contact (4) at which the electrode (11, 12) which is considered, the gas and the insulating wall (9a) meet are spaced from the respective opposite electrode (12, 11) by a smallest distance which is larger than (d) and the electrode (11, 12) which is considered is separated from the insulating wall (9a) by a gap (3) which has a width that is smaller than (d).

2. A switch according to claim 1, characterized in that the anode (12) has a hole (8) that is opposite to the hole (5) in the cathode (11).

3. A switch according to claim 1 or 2, characterized in that for the cathode (11) as well as for the anode (12) the lines of contact (4) at which the metal of the electrode (11 , 12) which is considered, the gas and the insulating wall (9a) meet are spaced from the respective opposite electrode (12, 11) by a smallest distance which is larger than (d) and the electrodes (11, 12) are spaced from the insulating wall (9a) by a gap (3), which has a width that is smaller than (d).

4. A switch according to any of the preceding claims, characterized in that the gap (3) is much smaller than (d), preferably smaller than 1 mm, and best is as small as is technically possible.

5. A switch according to claim 1, characterized in that a cage is provided in the space behind the cathode (11) and is constituted by a cavity (7), which is surrounded by a metal wall (2) and has openings (5, 6), which consist of the hole (5) in the cathode (11) and of at least one additional opening (6), which connects the cavity (7) to the space behind the cathode,
that two additional electrodes (13, 14) are disposed in the space behind the cathode and are so connected in circuit that a low-pressure gas discharge (10) can be sustained between them, so that when the switch is in a stand-by state, before the pseudospark between the cathode (11) and the anode (12) is fired, a small partial current of charge carriers will flow from the low-pressure gas discharge through the cavity (7) and through the hole (5) in the cathode (11) to the anode (12).

6. A switch according to claim 5, characterized in that the additional electrodes (13, 14) are so connected in circuit that a low-pressure gas discharge is sustained between them throughout the operation of the switch.

7. A switch according to claim 5, characterized in that the additional openings (6) in the wall (2) of the cavity (7) which is disposed behind the cathode (11) and constitutes a cage are so shielded by metal shields (15) or by the additional electrodes (13, 14) in the space behind the cathode that the insulating wall (9b, 9c, 9d, 9e) of the gas discharge chamber cannot be reached on a straight path from the interior of the cavity (7).

8. A switch according to any of claims 1 and 5 to 7, characterized in that at least those portions of the electrodes (11 to 14), of the metal shields (15) and of the wall (2) of the cavity (7) behind the cathode (11) as well as the rear wall of the space behind the cathode and optionally also the rear wall of the space behind the anode, at least in those portions which are particularly highly stressed by the gas discharge, are made of a hardmetal, such as tungsten, tantalum, molybdenum, or of alloys containing said metals, or a chromium-copper composite material.

9. A switch according to claim 1, characterized in that one or more metal shields (18) are arranged on the cathode (11) and/or on the anode (12) in such a manner that light from the gas discharge struck between the cathode (11) and the anode (12) in the region between their openings (5, 8) cannot directly reach the insulating wall (9a) which surrounds the gas discharge chamber.

10. A switch according to claim 5, characterized in that shields (15, 16, 17) are disposed between the insulating wall (9a to 9e) of the gas discharge chamber and the additonal electrodes (13, 14), between which a direct-current glow discharge for triggering the pseudospark is maintained, and said shields (15, 16, 17) are so arranged that the plasma of the glow discharge is substantially unable to illuminate the insulating wall (9a to 9e) on a straight path.

11. A switch according to any of the preceding claims, characterized in that the filling gas consists of hydrogen or heavy hydrogen (deuterium) or of a mixture of said two gases, a hydrogen accumulator consisting of an absorptive metal accumulator (22) is provided, which consists, e.g., of titanium, zirconium and/or palladium or of another metal or of a metal alloy which is adapted to adsorb hydrogen and to subsequently release hydrogen in response to a supply of heat to the accumulator, and heating means (19, 21) and a pressure regulator acting on the heating means are provided so that the pressure of the gas which fills the gas discharge chamber can be automatically controlled at a predetermined value.

12. A switch according to claim 5 and preferably according to any other of the preceding claims, characterized in that a voltage source that is capable of a pulsed operation is provided and is connected either to the additional electrodes (13, 14), between which the low-pressure gas discharge used to fire the pseudospark is sustained, or is connected to auxiliary electrodes, which are disposed in the space behind the cathode and which act in such a manner on the low-pressure gas discharge sustained between the additional electrodes (13, 14) that the injection of charge carriers from that low-pressure gas discharge into the cavity (7) behind the cathode (11) is pulse-like intensified to fire the pseudospark.

13. A switch according to claim 5 and preferably according to any other of the preceding claims, characterized in that a cage which is constituted by a cavity (23) which is surrounded by a metal wall is provided behind the anode (12).

14. A switch according to claim 13, characterized in that the cavity (23) behind the anode (12) is similar in size to the cavity (7) behind the cathode (11).

15. A switch according to claim 13 or 14, characterized in that switching means are provided for interchanging the polarities of the cathode (11) and the anode (12).

16. A switch according to claim 5 and preferably according to any other of the preceding claims, characterized in that the cathode (11) has a plurality of holes (24) and each of said holes (24) opens into a cavity (7), which is provided behind the cathode and is surrounded by a metal wall (2) and in which at least one additional opening (6) is provided, which connects the cavity (7) to the space behind the cathode.

17. A switch according to claim 16, characterized in that the holes (24) in the cathode (11) open into a common cavity (7) behind the cathode (11).

18. A switch according to claim 16 or 17, characterized in that the anode has holes (8, 25) which are equal in number to those in the cathode (11) and are opposite to and aligned with the holes (5, 24) in the cathode (11).

19. A switch according to claim 16, 17 or 18, characterized in that it has an axis of symmetry (40), which extends through the cathode (11) and the anode (12) at right angles thereto and the holes (5, 24; 8, 25) provided in the cathode (11) and optionally in the anode (12) are symmetrically arranged with respect to the axis of symmetry (40).

20. A switch according to any of the preceding claims, characterized in that its breakdown voltage is increased by the provision of one or more interposed electrodes (31 and 34), which are disposed between and electrically insulated from the anode (12) and the cathode (11) and have holes (32), which are aligned with the hole (5) and optionally with the additional holes (24) in the cathode (11).

21. A switch according to claim 20, characterized in that at least one of the interposed electrodes (34) is so designed and arranged that for said interposed electrodes the lines of contact (33) where the metal of the interposed electrode (34), the gas and the insulating wall (9) of the gas discharge chamber meet are spaced from the respective adjacent electrode (11 or 12 or 34) by a smallest distance which is larger than the distance between the interposed electrode (34) and the respective adjacent electrode (11 or 12 or 34) , adjacent to their holes (5, 8, 35) and that the interposed electrodes (34) are separated from the insulating wall (9) by a gap (3a) which has a width that is smaller than said distance.

22. A switch according to claim 21, characterized in that the interposed electrodes (34) are hollow and in their cavity contain a sheet metal shield (36), which interrupts the straight path between the cathode (11) and the anode (12) and compels the charge carriers to take a detour as they flow from the cathode (11) to the anode (12).

23. A switch according to any of the preceding claims, characterized in that the gas discharge chamber has an inlet (41) for supplying the filling gas from the outside.

24. An arrangement consisting of a plurality of switches according to claim 23, wherein the switches (42) are interconnected in parallel by pipes (43), which are also connected to a gas accumulator (44).

25. The use of a switch according to any of claims 1 to 22 as an overvoltage arrester in an electric network, to which the switch is connected in such a manner that the switch will be fired when the voltage between two terminals (26, 27) of the network exceeds a predetermined value and that the switch will discharge energy from said network until the voltage has decreased below said predetermined value, characterized in that electric components, particularly a resistance-capacitance circuit (28, 29), are connected between the switch (30) and the network and adapt the predetermined voltage between the terminals (26 and 27) to the firing voltage of the switch (30).

26. A method of operating a switch according to claim 5 and preferably according to any further of claims 6 to 25, characterized in that a slight charge carrier stream, which in itself is not sufficient to fire the pseudospark, is always supplied from the low-pressure glow discharge, which is permanently sustained between the additional electrodes (13) and (14) and the anode, and that the pseudospark is fired in that the voltage between the cathode (11) and the anode (12) is increased above the breakdown voltage by an action from the outside.

27. A method according to claim 26, characterized in that the voltage between the cathode (11) and the anode (12) is increased by switching pulses in the switching circuit of the switch.

## Revendications

1. Commutateur électronique à gaz, comprenant une chambre de décharge gazeuse dans laquelle deux électrodes métalliques, à savoir une cathode (11) et une anode (12) sont disposées à une distance (d) l'une de l'autre, les électrodes (11, 12) étant séparées par une paroi électriquement isolante (9a) de la chambre de décharge gazeuse constituée de matériau céramique ou de verre, la cathode (11) présentant un trou (5), les électrodes (11, 12) étant reliées à la paroi isolante (9a) par une liaison ou jonction métallo-céramique et la chambre de décharge gazeuse contenant un remplissage de gaz ionisable à basse pression sous une pression p telle que le produit de p x d provoque l'amorçage d'une décharge gazeuse entre les électrodes (11, 12) lors de l'application à celles-ci d'une tension qui se situe dans la branche de la courbe caractéristique de la tension d'amorçage en fonction de la pression dans laquelle la tension d'amorçage diminue au fur et à mesure que la pression augmente, caractérisé en ce que pour au moins l'une des deux électrodes (11, 12), les lignes de liaison (4) sur lesquelles se rencontrent l'électrode (11, 12) respective, le gaz et la paroi isolante (9a) présentent par rapport à l'électrode respectivement opposée (12, 11) une distance minimale supérieure à (d), conformément au fait que l'électrode (11, 12) considérée est séparée de la paroi isolante (9a) par une fente (3) dont la largeur est inférieure à (d).

2. Commutateur selon la revendication 1, caractérisé en ce que l'anode (12) présente un trou (5) placé en face du trou (8) ménagé dans la cathode (11).

3. Commutateur selon l'une des revendications 1 ou 2, caractérisé en ce que pour la cathode (11) aussi bien que pour l'anode (12), les lignes de liaison (4) sur lesquelles le métal de l'électrode (11, 12) considérée, le gaz et la paroi isolante (9a) se rencontrent, présentent par rapport à l'électrode respectivement opposée (12, 11) une distance minimale supérieure à (d), conformément au fait que les électrodes (11, 12) sont séparées de la paroi isolante (9a) par une fente (3) dont la largeur est inférieure à (d).

4. Commutateur selon l'une des revendications précédentes, caractérisé en ce que la fente (3) est beaucoup plus petite que (d), de préférence inférieure à 1 mm, le mieux aussi étroite que techniquement possible.

5. Commutateur selon la revendication 1, caractérisé en ce que dans l'espace derrière l'électrode (11) est prévue une cage sous la forme d'une cavité (7) entourée d'une paroi métallique (2), laquelle est munie d'orifices (5, 6) qui comprennent, outre le trou (5) dans la cathode (11), au moins un autre orifice (6) supplémentaire par lequel la cavité (7) communique avec l'espace derrière la cathode; que dans l'espace derrière la cathode sont disposées deux électrodes supplémentaires (13, 14) qui sont montées de manière qu'une décharge gazeuse à basse pression (10) peut se produire entre elles, de telle façon qu'à l'état d'attente du commutateur, c'est-à-dire avant l'amorçage de la pseudo-étincelle entre la cathode (11) et l'anode (12), un faible courant partiel de porteurs de charge se déplace de la décharge gazeuse à basse pression vers l'anode (12) en passant par la cavité (7) et le trou (5) dans la cathode (11).

6. Commutateur selon la revendication 5, caractérisé en ce que les électrodes supplémentaires (13, 14) sont montées de façon que, pendant le fonctionnement du commutateur, une décharge gazeuse (10) s'effectue en permanence entre lesdites électrodes.

7. Commutateur selon la revendication 5, caractérisé en ce que les orifices supplémentaires (6) dans la paroi (2) de la cavité (7) conformée en cage et placée derrière la cathode (11) sont blindés dans l'espace derrière la cathode par des écrans métalliques (15) ou par les électrodes supplémentaires (13, 14) de manière que la paroi isolante (9b, 9c, 9d, 9e) de la chambre de décharge gazeuse ne peut être atteinte en ligne droite à partir de l'intérieur de la cavité (7).

8. Commutateur selon l'une des revendications 1 et 5 à 7, caractérisé en ce qu'au moins les éléments des électrodes (11 à 14), des écrans métalliques (15) et de la paroi (2) de la cavité (7) derrière la cathode (11) ainsi que la paroi arrière de l'espace derrière la cathode et, le cas échéant, aussi la paroi arrière de l'espace derrière l'anode, particulièrement sollicités par la décharge gazeuse, sont réalisés à partir d'un métal dur tel que du tungstène, du tantale, du molybdène ou d'alliages contenant ces métaux ou encore à partir d'un matériau composite de chrome et de cuivre.

9. Commutateur selon la revendication 1, caractérisé en ce que sur la cathode (11) et/ou sur l'anode (12), un ou plusieurs écrans métalliques (18) sont disposés de telle façon que la lumière provenant de la décharge gazeuse qui brûle entre la cathode (11) et l'anode (12), dans la région entre leurs orifices (5, 8), ne peut parvenir par la voie directe à la paroi isolante (9a) qui entoure la chambre de décharge gazeuse.

10. Commutateur selon la revendication 5, caractérisé en ce qu'entre la paroi isolante (9a à 9e) de la chambre de décharge gazeuse et les électrodes supplémentaires (13, 14) entre lesquelles se produit une décharge lumineuse à courant continu prévue pour le déclenchement de la pseudo-étincelle, des écrans (15, 16, 17) sont disposés de manière que le plasma de la décharge lumineuse ne peut, pour l'essentiel, éclairer par voie directe la paroi isolante (9a à 9e).

11. Commutateur selon l'une des revendications précédentes, caractérisé en ce que le remplissage de gaz est constitué d'hydrogène ou d'hydrogène lourd (deutérium) ou d'un mélange de ces deux gaz; qu'il est prévu un réservoir d'hydrogène sous la forme d'un réservoir métallique absorbant (22), par exemple en titane, zirconium et/ou palladium ou en un autre métal ou alliage métallique qui convient pour le stockage de l'hydrogène par absorption et pour le dégagement consécutif de l'hydrogène par amenée de chaleur au réservoir; et qu'il est prévu un chauffage (19, 21) un régulateur de pression agissant sur le chauffage de manière à pouvoir régler la pression du remplissage de gaz dans la chambre de décharge gazeuse sur une valeur prédéterminée.

12. Commutateur selon la revendication 5 et de préférence selon l'une des autres revendications précédentes, caractérisé en ce qu'il comprend une source de tension pouvant fonctionner en régime impulsionnel, qui est reliée soit aux électrodes supplémentaires (13, 14) entre lesquelles brûle la décharge gazeuse à basse pression utilisée pour l'allumage de la pseudo-étincelle, soit à des électrodes auxiliaires disposées dans l'espace derrière la cathode et agissant sur la décharge gazeuse à basse pression entre les électrodes supplémentaires (13, 14) de façon que l'injection de porteurs de charge à partir de cette décharge gazeuse à basse pression dans la cavité (7) derrière la cathode (11) est augmentée de manière impulsionnelle pour l'allumage de la pseudo-étincelle.

13. Commutateur selon la revendication 5 et de préférence selon l'une des autres revendications précédentes, caractérisé en ce que derrière l'anode (12) est prévue une cage sous la forme d'une cavité (23) entourée par une paroi métallique.

14. Commutateur selon la revendication 13, caractérisé en ce que la cavité (23) derrière l'anode (12) présente des dimensions analogues à celles de la cavité (7) derrière la cathode (11).

15. Commutateur selon l'une des revendications 13 ou 14, caractérisé en ce qu'il comprend des moyens de commutation pour l'inversion de la polarité de la cathode (11) et de l'anode (12).

16. Commutateur selon la revendication 5 et de préférence selon l'une des autres revendications précédentes, caractérisé en ce que la cathode (11) présente une pluralité de trous (24); et que chacun de ces trous (24) débouche dans une cavité (7) prévue derrière la cathode et entourée d'une paroi métallique (2), dans laquelle est prévue au moins une ouverture supplémentaire (6) qui établit la communication entre la cavité (7) et l'espace derrière la cathode.

17. Commutateur selon la revendication 16, caractérisé en ce que les trous (24) dans la cathode (11) débouchent dans une cavité (7) commune située derrière la cathode (11).

18. Commutateur selon l'une des revendications 16 ou 17, caractérisé en ce que dans l'anode est prévu un nombre de trous (8, 25) qui correspond à celui des trous dans la cathode (11), lesdits trous étant alignés avec les trous (5, 24) dans la cathode (11).

19. Commutateur selon l'une des revendications 16, 17 ou 18, caractérisé en ce qu'il présente un axe de symétrie (40) traversant à angle droit la cathode (11) et l'anode (12) et que les trous (5, 24; 8, 25) dans la cathode (11) et éventuellement dans l'anode (12) sont disposés symétriquement par rapport à l'axe de symétrie (40).

20. Commutateur selon l'une des revendications précédentes, caractérisé en ce que, pour augmenter sa rigidité diélectrique entre l'anode (12) et la cathode (11), il comprend une ou plusieurs électrodes intermédiaires (31 et 34) électriquement isolées par rapport à ces dernières et munies de trous (32) qui sont alignés avec le trou (5) et éventuellement avec les trous supplémentaires (24) dans la cathode (11).

21. Commutateur selon la revendication 20, caractérisé en ce qu'au moins l'une des électrodes intermédiaires (34) est conformée et disposée de telle façon que les lignes de liaison (33) de ces électrodes intermédiaires sur lesquelles se joignent le métal de l'électrode intermédiaire (34), le gaz et la paroi isolante (9) de la chambre de décharge gazeuse, présentent par rapport à l'électrode respectivement voisine (11 ou 12 ou 34) une distance minimale qui est plus grande que la distance entre l'électrode intermédiaire (34) et l'électrode voisine considérée (11 ou 12 ou 34) dans la région de leurs trous (5, 8, 35), conformément au fait que les électrodes intermédiaires (34) sont séparées de la paroi isolante (9) par une fente (3a) dont la largeur est inférieure à cette distance précitée.

22. Commutateur selon la revendication 21, caractérisé en ce que les électrodes intermédiaires (34) sont creuses et présentent dans leur cavité une tôle de blindage (36) qui coupe la voie rectiligne entre la cathode (11) et l'anode (12) et force les porteurs de charge passant de la cathode (11) à l'anode (12) à faire un détour.

23. Commutateur selon l'une des revendications précédentes, caractérisé en ce que la chambre de décharge gazeuse comporte une entrée (41) pour l'amenée du gaz de remplissage par l'extérieur.

24. Agencement constitué de plusieurs commutateurs selon la revendication 23 dans lequel les commutateurs (42) sont reliés entre eux en parallèle par des conduites (43) qui sont, en outre, raccordées à un réservoir de gaz (44).

25. Utilisation d'un commutateur selon l'une des revendications 1 à 22 comme éclateur à étincelle dans un réseau électrique auquel il est relié de telle façon qu'il s'allume lors du dépassement d'une tension prédéterminée entre deux points de raccordement (26, 27) du réseau et qu'il dévie de l'énergie de ce réseau jusqu'à ce que cette tension prédéterminée soit dépassée vers le bas, caractérisée en ce qu'entre le commutateur (30) et le réseau sont intercalés des composants électriques, en particulier un élément RC (28, 29), qui adaptent la tension prédéterminée entre les points de raccordement (26 et 27) à la tension d'allumage du commutateur (30).

26. Procédé de mise en oeuvre d'un commutateur selon la revendication 5 et de préférence selon l'une des autres revendications 6 à 25, caractérisé en ce qu'à partir de la décharge lumineuse à courant continu à basse pression qui brûle en permanence entre les électrodes supplémentaires (13) et (14), un faible courant de porteurs de charge qui, à lui seul, ne suffit pas encore à allumer la pseudo-étincelle, est amené vers l'anode (12); et que la pseudo-étincelle est allumée par le fait que la tension entre la cathode (11) et l'anode (12) est augmentée par une action extérieure de manière à provoquer le dépassement de la tension de claquage.

27. Procédé selon la revendication 26, caractérisé en ce que la tension entre la cathode (11) et l'anode (12) est augmentée par des impulsions de commande dans le circuit de commutation du commutateur.
